# FASCICULE DE BREVET EUROPEEN

(11) **EP 0 685 699 B1**
(45) Date de publication et mention de la délivrance du brevet: **22.07.1998**
(21) Numéro de dépôt: 95108060.5
(22) Date de dépôt: 26.05.1995
(51) Int. Cl.: F28D 9/00

(54) **Echangeur de chaleur pour le traitement d'un fluide**
Wärmetauscher zur Behandlung eines Fluidums
Heat exchanger for processing a fluid

(30) Priorité: 30.05.1994 FR 9406554
(43) Date de publication de la demande: 06.12.1995
(73) Titulaire: VALEO THERMIQUE MOTEUR, 78320 Le Mesnil Saint-Denis (FR)
(72) Inventeur: Caumel, Gilles, F-91600 Savigny-sur-Orge (FR)
(74) Mandataire: Gamonal, Didier

(56) Documents cités:
- GB-A- 2 073 395
- US-A- 2 344 588
- US-A- 4 501 321

## Description

L'invention concerne un échangeur de chaleur pour le traitement d'un fluide, notamment pour le refroidissement d'un flux d'air à haute température issu du turbo compresseur d'un véhicule industriel.

On connaît déjà des échangeurs de chaleur qui comprennent deux boîtes à fluide, une multiplicité de barrettes intercalaires disposées par paires, ainsi qu'une multiplicité de plaques disposées par paires pour encadrer les paires de barrettes et former en collaboration avec elles des chambres dans lesquelles peut circuler un fluide.

Un échangeur de ce type est connu notamment d'après le brevet français FR-A-2 479 438, lequel comprend des paires de barrettes longitudinales et transversales, chaque paire de barrettes longitudinales étant encadrée à ses extrémités par deux paires de barrettes transversales, positionnées perpendiculairement à celles-ci.

Dans cet échangeur de type connu, les barrettes longitudinales collaborent avec les plaques pour former des chambres de circulation du fluide, alors que les barrettes transversales servent à la fois d'intercalaires entre deux chambres successives, et de bouches de circulation du fluide entre les boîtes à fluide et la chambre qu'elles encadrent.

L'inconvénient majeur de ce tue d'échangeur réside dans la complexité de l'assemblage des différents éléments qui le constituent.

En effet, afin de rendre rigide cet empilement de plaques et barrettes, on est obligé de visser chaque barrette longitudinale sur des cadres métalliques latéraux. On effectue ensuite un brasage des éléments entre eux, puis on visse chaque barrette transversale sur les boîtes à fluide.

L'invention a notamment pour but de remédier à cet inconvénient.

Elle propose à cet effet un échangeur de chaleur du type défini précédemment dans lequel, selon l'invention, chaque boîte à fluide comprend une plaque collectrice munie d'ouvertures aptes à recevoir des parties terminales des paires de barrettes, et d'ouvertures aptes à autoriser la libre circulation du fluide entre les chambres et les boîtes à fluide, et les extrémités des paires de plaques sont repliées et fixées contre les plaques collectrices de telle sorte que deux plaques en regard, appartenant respectivement à deux chambres consécutives, ont leurs extrémités tournées l'une vers l'autre, formant ainsi des conduits dans lesquels peut circuler un flux d'air à traiter.

L'échangeur ainsi constitué ne nécessite plus l'utilisation de barrettes transversales qui sont avantageusement remplacées par les ouvertures pratiquées dans les plaques collectrices. L'espace plein entre deux ouvertures sert alors d'intercalaire de séparation entre deux chambres, créant ainsi directement des conduits de circulation d'air.

Ces conduits seront par ailleurs rendus plus rigides par la mise en position tête-bêche des extrémités des plaques appartenant à deux chambres consécutives.

Les extrémités repliées des paires de plaques sont avantageusement tournées l'une vers l'autre.

La longueur des ouvertures est notablement inférieure à la largeur d'une plaque collectrice. En conséquence, des barrettes sensiblement linéaires ne pourraient pas se loger dans de telles ouvertures, puisqu'elles ne se trouveraient pas en regard de celles-ci. C'est pourquoi selon une autre caractéristique de l'invention, chaque barrette comprend une partie centrale sensiblement linéaire, qui s'étend parallèlement au bord longitudinal des plaques et prolongée de part et d'autre par une partie coudée pour autoriser l'encastrement de ladite barrette dans une ouverture, chaque partie coudée étant prolongée par une partie terminale logée dans une boîte à fluide.

Dans une première forme de réalisation, chaque paire de barrettes est encastrée dans une même ouverture qui sert à la fois de logement pour barrettes et de bouche de circulation du fluide.

Dans cette forme de réalisation, les parties terminales des paires de barrettes sont repliées sur elles-mêmes en formant un arc de cercle, de telle sorte que ces parties terminales soient en contact pour bloquer lesdites barrettes contre les extrémités de l'ouverture dans laquelle elles sont logées.

Chaque barrette de la paire ainsi constituée se trouve bloquée transversalement dans l'ouverture puisque les parties terminales de la paire de barrette se repoussent mutuellement par effet de contrainte.

Dans une seconde forme de réalisation, chaque barrette d'une paire de barrettes est encastrée dans une ouverture de même section que ladite barrette, formant logement. Chaque logement est positionné sensiblement symétriquement de part et d'autre d'une ouverture centrale formant bouche de circulation du fluide.

Dans cette forme de réalisation, chaque barrette est immobilisée de façon indépendante.

Selon encore une autre forme de réalisation de l'invention, les plaques collectrices comprennent des pattes de fixation pour maintenir les extrémités repliées appartenant respectivement à une première et une dernière chambre.

Ces pattes de fixation autorisent ainsi l'assemblage et l'empilement des chambres successives avant l'introduction de l'échangeur dans un four de brasage.

Selon une autre forme de réalisation de l'invention, les conduits comprennent de premiers intercalaires formant ailettes, pour augmenter la surface d'échange thermique.

Les conduits avantageusement constitués par des plaques, dont les extrémités sont tête-bêche, assurent une protection efficace pour ces fragiles ailettes, et notamment lors de l'étape d'assemblage.

Selon encore une autre forme de réalisation de l'invention, les faces externes d'une première et d'une dernière plaque sont aptes à recevoir de seconds intercalaires formant ailettes.

Avantageusement, l'invention prévoit que ces seconds intercalaires aient une hauteur sensiblement double de celle des premiers intercalaires, ce qui augmente notablement la surface d'échange thermique.

Selon une dernière forme de réalisation de l'invention, l'échangeur comprend au moins une joue d'extrémité apte à protéger un second intercalaire et solidaire des deux boîtes à fluide.

Dans la description qui suit, faite seulement à titre d'exemple, on se réfère aux dessins annexés, sur lesquels :
- la figure 1 est une vue schématique latérale d'une partie de l'échangeur selon l'invention;
- la figure 2 est une perspective éclatée et en partie trachée d'une partie de l'échangeur conformément à une première forme de réalisation de l'invention; et
- la figure 3 est une perspective éclatée et en partie trachée d'une partie de l'échangeur conformément à une seconde forme de réalisation de l'invention.

La figure 1 schématise une partie d'un échangeur du type dit à barrettes et à plaques qui comporte des paires de barrettes encadrées par deux plaques 2a et 2b. La plaque 2a est la plaque dite inférieure, la plaque 2b étant la plaque dite supérieure. Chaque barrette 1 définit un niveau, le niveau 1 correspondant à la première barrette et le niveau n à la dernière barrette.

Comme cela est schématisé sur la figure 2, à chaque niveau 1 correspondent deux barrettes 1a et 1b formant paire de barrettes. Chaque paire forme ainsi en collaboration avec la paire de plaques 2a et 2b qui l'encadre, une chambre 3 dans laquelle peut circuler un fluide réfrigérant issu d'une boîte à fluide 4.

Ce fluide de refroidissement pourra être par exemple l'eau de refroidissement d'un moteur suralimenté de véhicule industriel.

Chaque plaque 2 comprend une partie terminale 5 recourbée de telle sorte qu'elle forme un angle droit avec la partie principale de la plaque. Ainsi, chaque plaque inférieure 2a possède une partie terminale 5a recourbée vers le bas, et chaque plaque supérieure 2b possède une partie terminale 5b recourbée vers le haut.

Les plaques 2b et 2a, en regard l'une de l'autre et appartenant à deux chambres consécutives, ont ainsi leurs parties terminales respectives 5b et 5a positionnées tête-bêche, et s'appuyant l'une sur l'autre.

Cette disposition permet avantageusement de réaliser entre deux chambres 3 consécutives un espace libre formant conduit 6 dans lequel pourra circuler le fluide à traiter.

Ce fluide est par exemple un flux d'air issu d'un turbocompresseur de véhicule industriel. Sa température peut être notablement supérieure à 100'C, ce qui nécessite un refroidissement efficace, tel que celui réalisé par l'échangeur selon l'invention. Pour augmenter la surface d'échange thermique entre le flux 15 d'air à traiter et le fluide de refroidissement, on loge, à l'intérieur des conduits 6, de premiers intercalaires 7 formant ailettes de dissipation.

Les deux parties terminales 5 des plaques sont sensiblement en contact avec une plaque collectrice 8 servant de couvercle à une boîte à fluide 4.

Comme indiqué figures 2 et 3, chaque plaque collectrice 8 comprend des ouvertures 9 de forme sensiblement parallèle-pipédique et parallèles entre elles.

Chacune de ces ouvertures 9 est apte à former logement pour recevoir les extrémités C d'une paire de barrettes et/ou former bouche pour autoriser la libre circulation du fluide réfrigérant entre une chambre 3 et une boîte à fluide 4 en regard de laquelle elle se trouve.

A cet effet, les ouvertures 9 s'étendent parallèlement à l'un des côtés de la plaque collectrice 8, lequel est parallèle au plan des chambres 3.

Pour des raisons évidentes, la longueur d'une ouverture 9 ne peut être qu'inférieure à la distance qui sépare deux barrettes 1a et 1b d'une même paire.

En conséquence, chaque barrette comprend une partie centrale A sensiblement linéaire, qui s'étend parallèlement au bord longitudinal des plaques 2, et prolongé de part et d'autre par une partie coudée B, elle-même prolongée par une partie terminale C.

Chaque barrette peut ainsi être encastrée grâce à sa partie coudée B dans une ouverture 9, la partie terminale C étantalors logée dans la boîte à fluide 4.

Selon une première forme de réalisation de l'invention (figure 2), on fait correspondre une ouverture 9a à une chambre 3.

Il y aura donc autant d'ouvertures 9a que de niveaux.

Chaque ouverture 9a est apte à la fois à recevoir les extrémités C d'une paire de barrettes, et à autoriser la libre circulation du fluide réfrigérant.

En conséquence, la hauteur de l'ouverture 9a est sensiblement égale (par valeur inférieure) à la distance qui sépare deux plaques 2a et 2b d'une même chambre 3 et sa longueur est sensiblement égale (par valeur supérieure) à la distance qui sépare les bords externes des parties coudées C d'une paire de barrettes.

Dans cette première forme de réalisation, chaque partie terminale C d'une même paire de barrettes est repliée sur elle-même en formant un arc de cercle orienté vers le centre de l'ouverture 9a. Le rayon de courbure des parties terminales C est choisi de telle sorte que deux parties terminales C d'une même paire de barrettes soient en contact en une partie terminale 13 et se repoussent mutuellement. Dans ces conditions, chaque barrette 1 se trouve bloquée par contrainte contre les extrémités de l'ouverture 9a dans laquelle elle est encastrée.

Selon une seconde forme de réalisation de l'invention (figure 3), on fait correspondre à une chambre 3 trois ouvertures 9b et 9c regroupées en deux catégories selon leur usage.

Il y aura donc trois fois plus d'ouvertures que de niveaux.

Une première catégorie d'ouvertures 9b, forme bouche pour autoriser la libre circulation du fluide entre la boîte à fluide 4 et la chambre 3 en regard de laquelle elle se trouve. La longueur de ces ouvertures 9b est sensiblement inférieure à l'espace qui sépare les bords internes des deux parties coudées C d'une paire de barrettes, leur hauteur étant sensiblement égale (par valeur inférieure) à l'espace entre deux plaques 2a et 2b d'une même chambre 3.

Une seconde catégorie d'ouvertures 9c, formant logement, est apte à recevoir une barrette 1 et une seule. Sa section est donc identique à celle de la barrette 1 (par valeur sensiblement supérieure).

Chaque ouverture 9c formant logement pour barrette est positionnée sensiblement symétriquement de part et d'autre de l'ouverture 9b formant bouche.

Chaque barrette 1 d'une paire est donc bloquée de façon indépendante dans une ouverture 9c.

En conséquence, dans cette forme de réalisation, les parties terminales C des barrettes 1 sont linéaires et ne constituent qu'un simple prolongement des parties coudées B.

L'empilement des chambres, avant brasage, est réalisé grâce à la fixation de deux pattes de fixation 10a et 10b, respectivement en dessous de l'emplacement prévu pour la partie terminale 5a de la première plaque 2a et au-dessus de l'emplacement prévu pour la partie terminale 5b de la dernière plaque 2b.

De la sorte, les parties terminales 5a et 5b des première et dernière plaques sont maintenues étroitement contre les plaques collectrices 8.

Enfin, pour accroître la surface d'échange thermique, on fixe sous la première plaque 5a et sur la dernière plaque 5b de seconds intercalaires il formant ailettes.

Par ailleurs, afin de mieux protéger les seconds intercalaires 11 supérieur et inférieur, il pourra s'avérer utile, dans certaines conditions d'encombrement, de loger en dessous de l'intercalaire 11 inférieur, et au-dessus de l'intercalaire 11 supérieur, une plaque dite "joue d'extrémité" 12. Ces joues 12 seront fixées directement sur les boîtes à fluide 4. Ces joues pourront également comporter des boutonnières pour autoriser la fixation de l'échangeur.

On procède alors au brasage de l'échangeur tel que décrit, soit au bain de sel, soit au four. Pour cela, on mettra en oeuvre de préférence le procédé de brasage décrit par le brevet français FR-A-2 071 016.

L'invention n'est pas limitée aux formes de réalisation représentées schématiquement et décrites en détail dans le présent descriptif. Diverses modifications peuvent y être apportées sans sortir du cadre des revendications.

En particulier, la forme des parties terminales des barrettes pourra être modifiée pour faciliter la circulation du fluide.

## Revendications

1. Echangeur de chaleur, du type comprenant deux boîtes à fluide (4), une multiplicité de barrettes intercalaires (1a, 1b) disposées par paires, ainsi qu'une multiplicité de plaques (2a, 2b) disposées par paires pour encadrer les paires de barrettes (la, lb) et former en collaboration avec elles des chambres (3) dans lesquelles peut circuler un fluide, caractérisé en ce que chaque boîte à fluide (4) comprend une plaque collectrice (8) munie d'ouvertures (9a; 9c) aptes à recevoir des parties terminales (C) des paires de barrettes (1a, 1b) et d'ouvertures (9a; 9b) aptes à autoriser la libre circulation du fluide entre les chambres (3) et les boîtes à fluide (4), et en ce que les extrémités (5) des paires de plaques (2a, 2b) sont repliées et fixées contre les plaques collectrices (8), de telle sorte que deux plaques (2b et 2a) en regard, appartenant respectivement à deux chambres (3) consécutives, ont leurs extrémités (5b et 5a) tournées l'une vers l'autre, formant ainsi des conduits (6) dans lesquels peut circuler un flux d'air à traiter.

2. Echangeur de chaleur selon la revendication 1, caractérisé en ce que les extrémités repliées (5a, 5b) des paires de plaques sont tournées l'une vers l'autre.

3. Echangeur de chaleur selon l'une des revendications 1 et 2, caractérisé en ce que chaque barrette (1) comprend une partie centrale (A) sensiblement linéaire qui s'étend parallèlement au bord longitudinal des plaques (2) et prolongée de part et d'autre par une partie coudée (B) pour autoriser l'encastrement de ladite barrette (1) dans une des ouvertures (9), chaque partie coudée (B) étant prolongée par ne partie terminale (C) logée dans une des boîtes à fluide (4).

4. Echangeur de chaleur selon l'une des revendications 1 à 3, caractérisé en ce que chaque paire de barrettes (1a, 1b) est encastrée dans la même ouverture (9a) qui sert à la fois de logement pour barrette et de bouche de circulation du fluide.

5. Echangeur de chaleur selon l'une des revendications 3 et 4, caractérisé en ce que les parties terminales (C) des paires de barrettes (1a, 1b) sont repliées sur elles-mêmes en formant un arc de cercle, de telle sorte que ces parties terminales (C) soient en contact pour bloquer lesdites barrettes (1a et 1b) contre les extrémités de l'ouverture (9a) dans laquelle elles sont encastrées.

6. Echangeur de chaleur selon l'une des revendications 1 à 3, caractérisé en ce que chaque barrette (1) d'une paire de barrettes est encastrée dans une ouverture (9c) de même section que ladite barrette (1), formant logement pour ladite barrette, chaque logement étant positionné sensiblement symétriquement de part et d'autre d'une ouverture centrale (9b) formant bouche de circulation du fluide.

7. Echangeur de chaleur selon l'une des revendications 3 et 6, caractérisé en ce que les parties terminales (C) des paires de barrettes sont sensiblement linéaires.

8. Echangeur de chaleur selon l'une des revendications précédentes, caractérisé en ce que les plaques collectrices (8) comprennent des pattes de fixation (10a, 10b) pour maintenir les extrémités repliées (5a, 5b) appartenant respectivement à une première et une dernière chambre (3).

9. Echangeur de chaleur selon la revendication 1, caractérisé en ce que les conduits (6) comprennent de premiers intercalaires (7) formant ailettes, pour augmenter la surface l'échange thermique.

10. Echangeur de chaleur selon l'une des revendications 1 à 8, caractérisé en ce que les faces externes d'une des premières (2a) et d'une des dernières (2b) plaques sont aptes à recevoir de seconds intercalaires (11) formant ailettes.

11. Echangeur de chaleur selon la revendication 10, caractérisé en ce qu'il comprend au moins une joue d'extrémité (12) apte à protéger d'un des seconds intercalaires (11) et solidaire des deux boîtes à fluide (4).

## Patentansprüche

1. Wärmetauscher, umfassend zwei Fluidkästen (4), eine Vielzahl von paarweise angeordneten Einsatzstäben (1a, 1b) sowie eine Vielzahl von Platten (2a, 2b), die paarweise angeordnet sind, um die Stabpaare (1a, 1b) einzufassen und im Zusammenwirken mit ihnen Kammern (3) zu bilden, in denen ein Fluid umlaufen kann, **dadurch gekennzeichnet,** daß jeder Fluidkasten (4) eine Sammelplatte (8) mit Öffnungen (9a; 9c), die Endteile (C) der Stabpaare (1a, 1b) aufnehmen können, und Öffnungen (9a; 9b) umfaßt, die den freien Umlauf des Fluids zwischen den Kammern (3) und den Fluidkästen (4) ermöglichen, und daß die Enden (5) der Plattenpaare (2a, 2b) umgebogen und an den Sammelplatten (8) so befestigt sind, daß die Enden (5b und 5a) von zwei gegenüberliegenden Platten (2b und 2a), die jeweils zu einer von zwei aufeinanderfolgenden Kammern (3) gehören, zueinander gerichtet sind, so daß Kanäle (6) gebildet werden, in denen ein zu behandelnder Luftstrom zirkulieren kann.

2. Wärmetauscher nach Anspruch 1, **dadurch gekennzeichnet,** daß die umgebogenen Enden (5a, 5b) der Plattenpaare zueinander gerichtet sind.

3. Wärmetauscher nach einem der Ansprüche 1 und 2, **dadurch gekennzeichnet,** daß jeder Stab (1) einen in etwa linearen Mittelteil (A) umfaßt, der sich parallel zur Längskante der Platten (2) erstreckt und auf beiden Seiten durch einen abgewinkelten Teil (B) verlängert wird, um die Einfügung des besagten Stabs (1) in einer der Öffnungen (9) zu ermöglichen, wobei jeder abgewinkelte Teil (B) durch einen Endteil (C) verlängert wird, der in einem der Fluidkästen (4) aufgenommen ist.

4. Wärmetauscher nach einem der Ansprüche 1 bis 3, **dadurch gekennzeichnet,** daß jedes Stabpaar (la, 1b) in der gleichen Öffnung (9a) eingefügt ist, die als Aufnahme für einen Stab und gleichzeitig als Durchlaß für den Fluidumlauf dient.

5. Wärmetauscher nach einem der Ansprüche 3 und 4, **dadurch gekennzeichnet,** daß die Endteile (C) der Stabpaare (la, 1b) eingebogen sind, wobei sie einen Kreisbogen bilden, so daß diese Endteile (C) in Berührung stehen, um die besagten Stäbe (la und 1b) an den Enden der Öffnung (9a), in die sie eingefügt sind, zu sichern.

6. Wärmetauscher nach einem der Ansprüche 1 bis 3, **dadurch gekennzeichnet,** daß jeder Stab (1) eines Stabpaars in eine Öffnung (9c) mit dem gleichen Querschnitt wie der besagte Stab (1) eingfügt ist, die eine Aufnahme für den besagten Stab bildet, wobei jede Aufnahme in etwa symmetrisch beiderseits einer mittleren Öffnung (9b) positioniert ist, die einen Durchlaß für den Fluidumlauf bildet.

7. Wärmetauscher nach einem der Ansprüche 3 und 6, **dadurch gekennzeichnet,** daß die Endteile (C) der Stabpaare in etwa linear sind.

8. Wärmetauscher nach einem der vorangehenden Ansprüche, **dadurch gekennzeichnet,** daß die Sammelplatten (8) Befestigungsansätze (10a, 10b) umfassen, um die umgebogenen Enden (5a, 5b) zu halten, die zu einer ersten bzw. zu einer letzten Kammer (3) gehören.

9. Wärmetauscher nach Anspruch 1, **dadurch gekennzeichnet,** daß die Kanäle (6) erste Einsätze (7) umfassen, die Rippen bilden, um die Wärmeaustauschfläche zu vergrößern.

10. Wärmetauscher nach einem der Ansprüche 1 bis 8, **dadurch gekennzeichnet,** daß die Außenflächen einer der ersten (2a) und einer der letzten (2b) Platten zweite Einsätze (11) aufnehmen können, die Rippen bilden.

11. Wärmetauscher nach Anspruch 10 , **dadurch gekennzeichnet,** daß er mindestens eine Abschlußscheibe (12) umfaßt, die einen der zweiten Einsätze (11) schützen kann und fest mit den beiden Fluidkästen (4) verbunden ist.

## Claims

1. A heat exchanger of the type comprising two fluid headers (4), a multiplicity of interposed bars (1a, 1b) disposed in pairs, and a multiplicity of plates (2a, 2b) disposed in pairs so as to enclose the pairs of bars (1a, 1b) and to define, in collaboration with them, chambers (3) in which a fluid can flow,
characterised in that each fluid header (4) comprises a header plate (8) having apertures (9a; 9c) adapted to receive terminal portions (C) of the pairs of bars (1a, 1b), and apertures (9a; 9b) adapted to permit free flow of the fluid between the chambers (3) and the fluid headers (4), and in that the ends (5) of the pairs of plates (2a, 2b) are bent back and fixed against the header plates (8), in such a way that two mutually facing plates (2b and 2a), associated respectively with two consecutive chambers (3), have their ends (5b and 5a) turned towards each other, thereby forming ducts (6) in which a stream of air to be treated can flow.

2. A heat exchanger according to Claim 1,
characterised in that the bent back ends (5a, 5b) of the pairs of plates are turned towards each other.

3. A heat exchanger according to Claim 1 or Claim 2, characterised in that each bar (1) comprises a substantially linear central portion (A), which extends parallel to the longitudinal edge of the plates (2) and which is extended on either side by a bent portion (B) so as to enable the said bar (1) to be rooted in one of the apertures (9), each bent portion (B) being extended by a terminal portion (C) contained in one of the fluid headers (4).

4. A heat exchanger according to one of Claims 1 to 3, characterised in that each pair of bars (1a, 1b) is rooted in the same aperture (9a), which serves both to contain the bar and as a mouth for flow of the fluid.

5. A heat exchanger according to Claim 3 or Claim 4, characterised in that the terminal portions (C) of the pairs of bars (1a, 1b) are bent back on themselves to define an arc of a circle, in such a way that the said terminal portions (C) are in contact so as to hold the said bars (1a and 1b) against the ends of the aperture (9a) in which they are rooted.

6. A heat exchanger according to one of Claims 1 to 3, characterised in that each bar (1) of a pair of bars is rooted in an aperture (9c), of the same cross section as the said bar (1) and constituting a housing for the said bar, each housing being positioned substantially symmetrically on either side of a central aperture (9b) constituting a mouth for flow of the fluid.

7. A heat exchanger according to Claim 3 or Claim 6, characterised in that the terminal portions (C) of the pairs of bars are substantially linear.

8. A heat exchanger according to one of the preceding Claims, characterised in that the header plates (8) include fastening lugs (10a, 10b) for holding the bent-back ends (5a, 5b), in a first and a last chamber (3) respectively.

9. A heat exchanger according to Claim 1,
characterised in that the ducts (6) include first interposed elements (7) constituting fins for increasing the heat exchange surface area.

10. A heat exchanger according to one of Claims 1 to 8, characterised in that the external faces of one of the first plates (2a) and one of the last plates (2b) are adapted to receive second interposed elements (11) constituting fins.

11. A heat exchanger according to Claim 10,
characterised in that it includes at least one terminal piece (12) adapted to protect one of the second interposed elements (11) and fixed to both fluid headers (4).
